# EUROPÄISCHE PATENTSCHRIFT

(11) **EP 0 091 546 B1**
(45) Veröffentlichungstag und Bekanntmachung des Hinweises auf die Patenterteilung: **20.05.1987**
(21) Anmeldenummer: 83101590.4
(22) Anmeldetag: 19.02.1983
(51) Int. Cl.: H04B 9/00, G08C 23/00, G08C 19/12

(54) **Verfahren und Einrichtung zur optischen Übertragung elektrischer Signale mit positiven und negativen Spannungswerten**
Method and device for the optical transmission of electrical signals with positive and negative voltage values
Procédé et dispositif pour la transmission optique de signaux électriques à valeurs de tension positives et négatives

(30) Priorität: 10.04.1982 DE 3213365
(43) Veröffentlichungstag der Anmeldung: 19.10.1983
(73) Patentinhaber: Richard Hirschmann Radiotechnisches Werk, 73702 Esslingen (DE)
(72) Erfinder: Ludolf, Wilhelm, Dr.-Ing., D-7302 Ostfildern 1 (DE); Schenkyr, Rainer, Dipl.-Ing., D-7050 Waiblingen (DE); Sommer, Rolf-Dieter, Dipl.-Ing., D-7000 Stuttgart 61 Hedelfingen (DE)
(74) Vertreter: Stadler, Heinz, Dipl.-Ing.

## Beschreibung

Die Erfindung betrifft ein Verfahren zur optischen Übertragung elektrischer Signale mit positiven und negativen Spannungswerten, bei dem senderseitig mittels eines U/f-Wandlers die Eingangsspannungsänderungen in Frequenzänderungen umgesetzt und diese nach der Signalübertragung über einen E/O-Wandler, einen Lichtwellenleiter und einen O/E-Wandier empfängerseitig mittels eines f/U-Wandlers in Spannungsänderungen rückumgesetzt werden. Derartige Verfahren werden hauptsächlich in Bereichen der Steuerungs- und Regelungstechnik, sowie in der Meßtechnik, vorzugsweise bei Signalfrequenzen unter 1 kHz benutzt, in denen eine hochgenaue Übertragung von Spannungen, insbesondere in elektromagnetisch verseuchter Umgebung gefordert ist. Dabei wird das Prinzip der U/f- bzw. f/U-Umwandlung bevorzugt angewendet, weil eine genaue Übereinstimmung der Ausgangs-und Eingangsspannungswerte bei direkter analoger Übertragung mit zur Spannung proportionaler Lichtleistung überhaupt nicht und bei anderen ebenfalls bekannten Einrichtungen (A/D-Wandler) nur mit höherem Bauteileaufwand erreichbar ist.

Dafür ist allerdings in Kauf zu nehmen, daß bei der Übertragung von positiven und negativen Spannungen sowohl im Sender, als auch im Empfanger eine Potentialverschiebung durchzuführen ist, die den Spannungspegel um wenigstens den maximalen negativen Wert in den positiven Bereich anhebt bzw. wieder zurücksetzt, weil negative Frequenzen physikalisch nicht möglich sind und die Schaltung somit in diesen Bereichen nicht arbeiten würde. Die hierzu erforderlichen beiden Referenzspannungsquellen müssen sehr genaue, untereinander exakt gleiche Spannungen liefern und sind daher teuer. Selbst bei den aufwendigsten Geräten lassen sich jedoch Toleranzen und temperaturabhangige Wertänderungen nicht ganz vermeiden, sodaß die im Hinblick auf die Funktionssicherheit bei Spannungsübertragungssystemen besonders wichtige Forderung nach Nullpunktstabilität nicht gewährleistet ist. Dies bedeutet, daß bei einer Sendereingangsspannung von 0 Volt eine endliche Ausgangsspannung am Empfanger entsteht.

Eine solche Nullpunkt-Verschiebung kann beispielsweise im Falle einer Maschinensteuerung einen Lauf der Maschine bewirken, obwohl keine Eingangsspannung anliegt. Ein weiterer Nachteil dieser z.B. aus DE-A-2 845 598 bekannten Übertragungseinrichtung, wie sie in Fig. 1 in ihrem Prinzipaufbau als Blockschaltbild dargestellt ist, besteht darin, daß der zur Übertragung verfugbare Modulationsfrequenzbereich sich auf positive und negative Spannungen aufteilt, d.h. jeweils nur zum entsprechenden Teil nutzbar ist und somit eine geringe Auflösung Δ f/ Δ bewirkt. Eine hohere Auflösung wäre nur durch Vergrössern des Frequenzbereiches möglich, was in der Regel einen zusätzlichen Schaltungsaufwand erfordert.

Der Erfindung liegt die Aufgabe zugrunde, ein Übertragungsverfahren der eingangs genannten Art zu schaffen, bei dem mit geringem Aufwand die Nullpunktstabilität gewährleistet und eine möglichst hohe Auflösung erreicht ist.

Diese Aufgabe ist dadurch gelöst, daß sowohl im Sender als auch im Empfanger eine Auftrennung der jeweiligen elektrischen Eingangsspannung nach Betrag und Polarität vorgesehen und die Polaritätsinformation dem Ausgangssignal des vom jeweiligen Betragssignal angesteuerten U/f - bzw. f/U - Wandlers zugesetzt ist.

Damit ist auf einfache und elegante Weise der Vorteil erreicht, daß keine Potentialverschiebung und folglich auch keine aufwendigen Referenzspannungsquellen und Addiernetzwerke notig sind. Der Eingangsspannung 0 Volt ist die Modulationsfrequenz 0 Hertz und dieser wiederum die Ausgangsspannung 0 Volt fest zugeordnet. Im Empfänger ist nunmehr eine exakte und driftfreie Erkennung des Nullpunktes und damit eine hohe Nullpunktstabilität gewährleistet.

Außerdem ist beim erfindungsgemäßen Verfahren der verfügbare Modulationsfrequenzbereich nicht mehr auf positive und negative Spannungen aufzuteilen, sodaß entweder die Auflösungsgenauigkeit bei gleichem Aufwand wesentlich vergrößert oder dieser Aufwand bei gleicher Auflösung verringert ist.

In den Unteransprüchen 2 und 4 ist jeweils eine durch geringen Bauteileaufwand kostengünstige Schaltung zur sender- und empfangerseitigen Durchführung des erfindungsgemäßen Verfahrens beschrieben.

Eine Ausgestaltung der senderseitigen Schaltung gemäß Anspruch 3 bietet den Vorteil, daß der Wechsel des Polarisationssignales bis zum Einsetzen des nächsten Impulses des Betragssignals verzögert ist und damit im Empfänger ein sonst an der Stelle des Polarisationswechsels auftretender die Nachricht verfalschender Impuls vermieden wird. Die Schaltung ist damit auch für den Einsatz in hochempfindlichen Übertragungssystemen geeignet.

In den Fig. 2 und 3 ist ein Ausführungsbeispiel einer nach dem erfindungsgemäßen Verfahren arbeitenden Übertragungseinrichtung im Blockschaltbild dargestellt, wobei Fig. 2 a die Senderseite und Fig. 3 a die Empfangerseite ist. Fig. 2 b zeigt den Aufbau des in Fig. 2 a mit V bezeichneten Verzögerungsgliedes und Fig. 3 b den Aufbau der in Fig. 3 a mit T bezeichneten Trennschaltung im einzelnen. Fig. 4 gibt den Verlauf der wesentlichen, in den Fig. 2 und 3 bezeichneten Spannungen in einem Impulsdiagramm wieder.

Im Senderteil der Übertragungseinrichtung wird das am Eingang E anliegende analoge Signal der Spannung U_{E} einerseits einem Komparator 1 zugeführt, der entsprechend den positiven und negativen U_{E} - Werten eine positive bzw. negative Steuerspannung Upₛ als Polaritätsinformation liefert und zum anderen einem Vollweggleichrichter 2, der den Betrag der Eingangsspannung U_{E} bildet. Mit diesem wird ein Spannungen in Frequenzen umsetzender U/f - Wandler 3 angesteuert, dessen Ausgangssignal mittels eines Impulsformers 4 in eine entsprechende Folge von Rechteckimpulsen umgeformt wird. Dieses Signal U_{BS} ist mit dem durch ein Verzögerungsglied 5 bis zur negativen Flanke des nächstfolgenden U_{BS} -Spannungsimpulses verzögerten Polaritätssignal Upₛ in einem Exclusiv-Oder-Glied 6 verknüpft.

Das Verzögerungsglied 5 besteht aus einem vom Impulsformer 4 getakteten flankengetriggerten JK-Master-Slave-Flip-Flop 7, bei dem der eine Eingang (z.B. J) direkt und der andere (z.B.K) über einen Inverter 8 mit dem Ausgang des Komparators 1 verbunden ist. Es verhindert in vorteilhafter Weise das Entstehen eines zusätzlichen die Nachricht verfälschenden Impulses beim Polarisationswechsel im Empfänger.

Das Ausgangssignal Uₛ des Exclusiv-Oder-Gatters 6 wird mittels eines die elektrischen in optische Signale umsetzenden E/O-Wandlers 9, eines Lichtwellenleiters 10 und eines die optischen in elektrische Signale umsetzenden O/E-Wandlers 11 zum Empfänger übertragen, dort zunächst in einer Trennschaltung 12 wieder in ein Polaritätssignal Up_{E} und ein Betragssignal U_{BE} aufgetrennt und nach Umformung des digitalen Betragssignals in ein analoges Signal mittels eines f/U - Wandlers 13 in einem Operationsverstärker 14 mit steuerbarem Verstärkungsfaktor ± 1 zusammengefügt und auf den Ausgang A geführt.

In dem Trennglied 12 wird das Signal Uₛ nach den im Abstand T eintreffenden Impulsen der konstanten Breite t abgetastet (Abtastimpulse U_{c}p). Der logische Pegel zu diesen Zeitpunkten wird in einem D-Flip-Flop 15 jeweils bis zum Eintreffen des nächsten Abtastimpulses gespeichert. Das Signal am Ausgang Q des D-Flip-Flops 15 stellt das Polaritätssignal Up_{E} dar. Das Eingangssignal Uₛ und das am Ausgang Q des D-Flip-Flops 15 zur Verfügung stehende Polaritätssignal Up_{E} bilden, verknupft in einem Exclusiv-Oder-Gatter 16, das Triggersignal U_{EE} eines monostabilen Multivibrators 17. Dieser erzeugt Impulse der Dauer t_{M} > tp im Abstand T. Das Ausgangssignal U_{BE} des monostabilen Multivibrators 17 wird einerseits dem nachfolgenden f/U-Wandler 13 zugeführt; zum anderen werden daraus zusammen mit dem in einer Verzögerungsschaltung 18 um die Zeit _{T} verzögerten invertierten Ausgangssignal U_{BE} über ein NOR-Glied 19 die genannten Abtastimpulse U_{c}p gewonnen, die als Taktimpulse der Dauer _{T} des D-Flip-Flops 15 dienen.

## Patentansprüche

1. Verfahren zur optischen Übertragung elektrischer Signale mit positiven und negativen Spannungswerten, bei dem senderseitig mittels eines U/f - Wandlers (3) die Eingangsspannungsänderungen in Frequenzänderungen umgesetzt und diese nach der Signalübertragung über einen E/O - Wandler (9), einen Lichtwellenleiter (10) und einen O/E - Wandler (11) empfängerseitig mittels eines f/U - Wandlers (13) in Spannungsänderungen rückumgesetzt werden, dadurch gekennzeichnet, daß sowohl im Sender als auch im Empfänger eine Auftrennung der jeweiligen elektrischen Eingangsspannung nach Betrag und Polarität vorgesehen und die Polaritätsinformation dem Ausgangssignal des vom jeweiligen Betragssignal angesteuerten U/f - bzw. f/U - Wandlers (3 bzw. 13) zugesetzt ist.

2. Schaltung zur senderseitigen Durchführung des Verfahrens nach Anspruch 1, dadurch gekennzeichnet, daß am Eingang (E) ein Komparator (1) zur Erzeugung des Polaritätssignals, sowie ein Vollweggleichrichter (2) angeschlossen ist, der den Betrag der Eingangsspannung bildet und diesen über den U/f - Wandler (3) und einen Impulsformer (4) einem Exclusiv-Oder-Glied (6) zuführt, dessen zweiter Eingang vom Komparator (1) angesteuert und dessen Ausgang mit dem Eingang des E/O - Wandlers verbunden ist.

3. Schaltung nach Anspruch 2, dadurch gekennzeichnet, daß zwischen dem Komparator (1) und dem Exclusiv-Oder-Glied (6) ein flankengetriggertes JK-Master-Slave-Flip-Flop (7) eingeschaltet ist, dessen einer Eingang direkt und dessen anderer Eingang über einen Inverter (8) mit dem Ausgang des Komparators (1) verbunden sind und das vom Ausgangssignal des Impulsformers (4) getaktet ist.

4. Schaltung zur empfängerseitigen Durchführung des Verfahrens nach Anspruch 1, dadurch gekennzeichnet, daß das Ausgangssignal des O/E - Wandlers (11) einerseits über ein Exclusiv-Oder-Glied (16), einen monostabilen Multivibrator (17), sowie dem f/U - Wandler (13) und andererseits über ein das Polaritätssignal erzeugendes D-Flip-Flop (15) einem Ausgangsverstärker (14) mit dem steuerbaren Verstärkungsfaktor ± 1 zugeführt ist, wobei der eine Ausgang des monostabilen Multivibrators (17) direkt und der invertierte Ausgang über ein Verzögerungsglied (18) mit je einem Eingang eines NOR-Gliedes (19) verbunden ist, welches das D-Flip-Flop (15) taktet, dessen Ausgang (Q) mit dem zweiten Eingang des Exclusiv-Oder-Gliedes (16) verbunden ist.

## Claims

1. Method for the optical transmission of electrical signals with positive and negative voltage values, in which, on the transmitter end, by means of a U/f converter (3), the input-voltage changes are converted into frequency changes and the latter, after the signal transmission via an E/O converter (9), an optical fibre (10) and an O/E converter (11), are reconverted on the receiver end into voltage changes by means of an f/U converter (13), wherein, both in the transmitter and in the receiver, the splitting of the respective electrical input voltage by magnitude and polarity is provided and the polarity information is added to the output signal of the U/f or f/U converter (3 or 13) energized by the respective magnitude signal.

2. Circuit for the transmitter-end implementation of the method as defined in claim 1, wherein connected to the input (E) are a comparator (1) for producing the polarity signal as well as a full-wave rectifier (2), said full-wave rectifier (2) forming the magnitude of the input voltage and supplying said magnitude via the U/f converter (3) and a pulse shaper (4) to an exclusive OR element (6), the second input of which is energized by the comparator (1) and the output of which is connected to the input of the E/0 converter.

3. Circuit as defined in claim 2, wherein connected between the comparator (1) and the exclusive OR element (6) is an edge-triggered JK master-slave flip-flop (7), one input of which is connected directly, and the other input of which via an inverter (8), to the output of the comparator (1), said JK master-slave flip-flop (7) being clocked by the output signal of the pulse shaper (4).

4. Circuit for the receiver-end implementation of the method as defined in claim 1, wherein the output signal of the O/E converter (11) is supplied, firstly, via an exclusive OR element (16), a monostable multivibrator (17) as well as the f/U converter (13) and, secondly, via a D-flip-flop (15) producing the polarity signal to an output amplifier (14) with the controllable gain factor ± 1, one output of the monostable multivibrator (17) being connected directly and the inverted output being connected via a time-delay element (16) each to an input of a NOR element (19), said NOR element (19) clocking the D-flip-flop (15), the output (Q) of which is connected to the second input of the exclusive OR element (16).

## Revendications

1. Procédé pour la transmission optique de signaux électriques à valeurs de tension positives et négatives permettant de convertir côté émetteur les variations de tension d'entrée en variations de fréquences au moyen d'un convertisseur U/f (3) et de reconvertir ces dernières côté récepteur en variations de tension au moyen d'un convertisseur f/U (13) après transmission du signal par l'intermédiaire d'un convertisseur E/O (9), d'une fibre optique (10) et d'un convertisseur O/E (11), caractérisé par le fait que dans l'émetteur ainsi que dans le récepteur, l'amplitude et le signe du signal sont dissociés et par le fait que le signe est ensuite rajouté au signal de sortie du convertisseur U/f ou f/U (3 ou 13) commandé par l'amplitude du signal correspondant.

2. Circuit pour la réalisation du procédé côté émetteur selon la revendication 1, caractérisé par le fait qu'à l'entrée (E) sont raccordés un comparateur (1) pour la génération du signal de polarité et un redresseur à onde pleine (2) lequel génère l'amplitude de la tension d'entrée qui est appliquée via le convertisseur U/f (3) et un conformateur d'impulsions (4), à une porte OU exclusif (6) dont la deuxième entrée est pilotée par le comparateur (1) et dont la sortie est reliée à l'entrée du convertisseur E/0.

3. Circuit suivant la revendication 2, caractérisé par lé fait qu'entre le comparateur (1) et la porte OU exclusif (6) est disposée une bascule JK maître-esclave à déclenchement sur front (7) ayant le signal de sortie du conformateur d'impulsions (4) pour horloge et les deux entrées reliées à la sortie du comparateur (1), l'une directement l'autre par l'intermédiaire d'un inverseur (8).

4. Circuit pour la réalisation du procédé côté récepteur suivant la revendication 1, caractérisé par le fait que le signal de sortie du convertisseur O/E (11) est appliqué à l'entrée d'un amplificateur de sortie (14) de gain réglable ± 1, par l'intermédiaire d'une porte OU exclusif (16), d'un multivibrateur monostable (17) ainsi que du convertisseur f/U (13) d'une part et par l'intermédiaire d'une bascule D générant le signal de polarité (15) d'autre part, l'une des sorties du multivibrateur monostable (17) étant reliée directement et l'autre sortie inverseuse via un élément de temporisation (18) à l'entrée d'une porte NOR (19) laquelle sert d'horloge à la bascule D (15) dont la sortie (Q) est reliée à la deuxième entrée de la porte OU exclusif (16).
